# EUROPÄISCHE PATENTSCHRIFT

(11) **EP 1 469 919 B1**
(45) Veröffentlichungstag und Bekanntmachung des Hinweises auf die Patenterteilung: **14.10.2009**
(21) Anmeldenummer: 03706257.7
(22) Anmeldetag: 29.01.2003
(51) Int. Cl.: A63C 5/075

(54) **ALPINSKI**
ALPINE SKI
SKI ALPIN

(30) Priorität: 01.02.2002 DE 10204330
(43) Veröffentlichungstag der Anmeldung: 27.10.2004
(73) Patentinhaber: ATOMIC Austria GmbH, 5541 Altenmarkt im Pongau (AT)
(72) Erfinder: EMIG, Uwe, 69429 Waldbrunn (DE); GEILSDÖRFER, Reinhold, 74821 Mosbach (DE); GRAMLICH, Markus, 69429 Waldbrunn (DE)
(74) Vertreter: Ofner, Clemens
(86) Internationale Anmeldenummer: PCT/DE2003/000238
(87) Internationale Veröffentlichungsnummer: WO 2003/063973

(56) Entgegenhaltungen:
- DE-A- 3 619 118
- DE-A- 19 917 992
- FR-A- 1 304 880

## Beschreibung

Die Erfindung betrifft einen Alpinski mit einem eine Lauffläche bildenden, langgestreckten Skikörper, einer auf der Oberseite des Skikörpers angeordneten Halterung zur Befestigung einer Bindung und wenigstens einem an dem Skikörper angebrachten, sich in Längsrichtung des Skikörpers erstreckenden und Druckkräfte aufnehmenden Obergurtelement, dessen Enden an dem Skikörper abgestützt sind.

Bei einem aus DE 199 17 992 bekannten Alpinski der angegebenen Art hat das in den Skikörper eingebaute Obergurtelement im mittleren Bereich des Skis die Form eines flachen, nach oben gewölbten Bogens, der sich in Längsrichtung des Skis erstreckt und ein darunter liegendes im Skikörper angeordnetes Untergurtelement überspannt. Der Bogen des Obergurtelements ist hierbei in Abhängigkeit von der von der Bindung ausgehenden Belastung in Richtung auf das Untergurtelement durchbiegbar und das Obergurtelement ist an dem Endbereich des Skis derart abgestützt, daß eine aus der Durchbiegung des Bogens resultierende Verschiebung der Enden des Obergurtelements eine Erhöhung des Traganteils der Endbereiche des Skis bewirkt.

Der Erfindung liegt die Aufgabe zugrunde, die Laufeigenschaften eines Alpinskis der angegebenen Art weiter zu verbessern und eine sich den Belastungen des Ski anpassende Flächendruckverteilung zu ermöglichen.

Diese Aufgabe wird durch die in Patentanspruch 1 angegebene Erfindung gelöst. Vorteilhafte Ausgestaltungen der Erfindung sind in den Unteransprüchen angegeben.

Bei dem erfindungsgemäßen Alpinski ist die Halterung zur Befestigung der Bindung fest mit dem die Lauffläche bildenden Skikörper verbunden. Der Skifahrer kann dadurch die Bewegungen des Skis exakt steuern und kontrollieren und zuverlässig auf durch die Piste bedingte Einflüsse reagieren, wodurch ein hohes Maß an Fahrsicherheit erreicht wird. Der erfindungsgemäße Alpinski hat weiterhin den Vorteil, daß seine Biegesteifigkeit und damit die Flächendruckverteilung belastungsabhängig veränderbar ist, wodurch ein verbesserter Kantengriff und größere Steuerstabilität vor allem bei höheren Geschwindigkeiten erreicht werden können. Weiterhin zeichnet sich der erfindungsgemäße Alpinski durch eine günstige Flächendruckverteilung aus, da die Belastungen nicht nur im Bereich der Halterung für die Bindung, sondern zusätzlich auch an den Abstützstellen des Obergurtelements auf den Skikörper übertragen wird. Der Skikörper selbst kann weniger steif ausgeführt sein, wodurch eine bessere Anpassung an Pistenunebenheiten erreicht wird. Die variable Biegesteifigkeit und die Verformungsbewegung des Obergurtelements dämpfende Mittel tragen weiterhin zu einer außerordentlich hohen Laufruhe des erfindungsgemäßen Skis auch bei sehr unebenen Pistenoberflächen bei.

Ein weiterer wichtiger Vorteil des erfindungsgemäßen Alpinskis besteht darin, daß durch Veränderung der Abstützlänge sowie der Biegesteifigkeit des Obergurtelements die Laufeigenschaften des Skis in erheblichem Umfang beeinflußbar sind, so daß sich der Ski auf einfache Weise unterschiedlichen Bedürfnissen der Skifahrer anpassen läßt. Der erfindungsgemäße Alpinski eröffnet hierbei auch die Möglichkeit, durch Bereitstellen einer Anzahl von vorgefertigten Baukomponenten und durch eine ausgewählte Kombination aus diesen Baukomponenten eine den individuellen Wünschen eines Skifahrers angepaßte Skiausführung herzustellen.

Nach einem weiteren Vorschlag der Erfindung besteht das Obergurtelement aus wenigstens einem leichtgekrümmten Stab, der nach Art eines Bogens den Skikörper überspannt. Vorzugsweise ist das Obergurtelement aus mehreren, leicht gekrümmten Stäben gebildet, die den Skikörper überspannend nebeneinander angeordnet sind. Die Länge der Stäbe kann einheitlich oder unterschiedlich sein und größer oder kleiner sein als die halbe Länge des Skikörpers. Die Stäbe können hohl oder massiv ausgeführt sein und aus Leichtmetall oder einem Faserverbundwerkstoff hergestellt sein. Ferner können die Stäbe einen konstanten oder einen sich zu den Stabenden hin verjüngenden Querschnitt haben. Die Stäbe können außerdem einteilig oder mehrteilig ausgeführt sein. In Bezug auf den Skikörper können die Stäbe so angeordnet sein, daß die durch ihre gekrümmten Längsachsen bestimmten Ebenen entweder senkrecht zur Lauffläche des Skikörpers ausgerichtet sind oder zur Lauffläche des Skikörpers geneigt sind. Im letzteren Fall ist es vorteilhaft, wenn zwischen beiderseits der Mitte des Skikörpers angeordneten Stäben ein Zwischenraum verbleibt, in den sich die Mittelabschnitte der Stäbe unter der Wirkung von Druckkräften hineinbewegen können und die Stäbe so angeordnet sind, daß die durch ihre gekrümmten Längsachsen bestimmten Ebenen oberhalb des Skis aufeinandertreffen. Bei einer solchen Anordnung entspricht der gekrümmte Verlauf der Stäbe im wesentlichen der Taillierung des Skikörpers und ermöglicht dadurch eine vorteilhafte Gestaltung des Skis.

Nach einem weiteren Vorschlag der Erfindung kann die Halterung zur Befestigung der Bindung in der Weise mit dem Skikörper verbunden sein, daß die elastische Verformbarkeit des Skikörpers hierdurch nicht beeinträchtigt ist. Hierzu kann vorgesehen sein, daß die Halterung wenigstens zwei in Längsrichtung in einem Abstand voneinander angeordnete Stützen aufweist, wobei eine Stütze fest und die andere Stütze längs beweglich mit dem Skikörper verbunden ist. Weist andererseits der Skikörper zwei in Längsrichtung in einem Abstand voneinander angeordnete Stützen zur Befestigung der Halterung für die Bindung auf, so ist erfindungsgemäß die Halterung an einer Stütze fest und an der anderen Stütze längsverschieblich angebracht.

Nach der Erfindung weist die Halterung zur Befestigung der Bindung eine Platte auf, die sich oberhalb des Obergurtelements erstreckt. Die Platte trägt vorzugsweise an ihrer Unterseite ein Abstützelement zur Abstützung des Obergurtelements. Das Abstützelement kann erfindungsgemäß aus einer durch das Obergurtelement zusammendrückbaren Feder bestehen, die durch Ausübung einer Gegenkraft einer gegen das Abstützelement gerichteten Bewegung des Obergurtelements entgegenwirkt. In einer anderen Ausgestaltung kann das Abstützelement aus einem Lager mit einer Gleitfläche bestehen, auf der das Obergurtelement quer zu seiner Längsrichtung gleiten kann.

Um den Verformungswiderstand des erfindungsgemäßen Alpinskis und sein Verformungsverhalten auf einfache Weise einstellen zu können, ist nach einem weiteren Vorschlag der Erfindung die Abstützung wenigstens eines Endes des Obergurtelements oder der dieses bildenden Stäbe in Längsrichtung des Skikörpers verstellbar ausgeführt. Weist das Obergurtelement Stäbe auf, so kann die Längenverstellbarkeit auf einfache Weise durch eine an einem Stabende drehbar angebrachte Stellschraube bewirkt werden, die in eine Gewindebohrung eines auf den Skikörper befestigten Widerlagers eingeschraubt ist. Sind mehrteilige Stäbe vorgesehen, so können zur Erzielung der Längenverstellbarkeit einander zugekehrte Stabenden durch ein Spannschloß mit Verstellmutter miteinander verbunden sein.

Zur Verringerung der Knickbeanspruchung der Stäbe können nach einem weiteren Vorschlag der Erfindung im Abstand von den an dem Skikörper befestigten Stabenden Führungen vorgesehen sein, in denen die Stäbe längsverschieblich geführt sind. Die Führungen können außerdem so gestaltet sein, daß sie eine begrenzte Querbewegung der Stäbe insbesondere in Richtung der durch ihre gekrümmten Längsachsen bestimmten Ebenen zulassen. Erfindungsgemäß können weiterhin auf die Stäbe einwirkende Dämpfungselemente vorgesehen sein, die die bei Druckbeanspruchung auftretenden Verformungsbewegungen der Stäbe dämpfen. Die Dämpfungselemente können beispielsweise in von den Stäben durchdrungenen Bohrungen der Führungen angeordnet sein und aus Buchsen oder Ringen aus elastomeren Material, beispielsweise Gummi, bestehen.

Nach einem weiteren Vorschlag der Erfindung kann auf der Oberseite des Skikörpers außerdem ein Zugelement angeordnet sein, das sich in Längsrichtung des Skikörpers erstreckt und dessen Enden an den Endbereichen des Skikörpers befestigt sind, wobei der Skikörper an wenigstens einer Stelle zwischen den Enden des Zugelements eine von dem Skikörper abstehende Stütze aufweist, auf der das gespannte Zugelement aufliegt. Das Zugelement hat die Aufgabe, die Auslenkung von gegen die Lauffläche gerichteten Biegeschwingungen der Enden des Skikörpers zu verringern, um dadurch die Laufruhe des Alpinskis zu erhöhen. Die Höhe der von dem Skikörper abstehenden Stütze kann verstellbar sein, um die Spannung des Zugelements einstellen zu können. Ebenso ist es möglich, die Befestigung eines Endes des Zugelements längenverstellbar auszuführen.

Die Erfindung wird nachfolgend anhand von Ausführungsbeispielen näher erläutert, die in der Zeichnung dargestellt sind. Es zeigen
- Figur 1: eine Ansicht von oben einer Ausführungsform eines Alpinskis mit einem durch-zwei parallel nebeneinander angeordnete Stäbe gebil- deten Obergurtelement,
- Figur 2: eine Seitenansicht des Alpinski gemäß Figur 1,
- Figur 3: eine Ansicht von oben einer zweiten Ausführungsform eines Alpin- ski mit einem aus zwei zueinander gebogenen Stäben gebildeten Obergurtelement,
- Figur 4: eine Seitenansicht des Alpinski gemäß Figur 3 und
- Figur 5: einen Querschnitt durch den Alpinski gemäß Figur 3 entlang der Linie V-V.

Der in den Figuren 1 und 2 dargestellte Alpinski weist einen Skikörper 1 auf, dessen Formgestalt im wesentlichen herkömmlicher Skiausführungen gleicht. Der Skikörper 1 hat an seinem vorderen Ende eine nach oben gebogene sich zur Skispitze 2 hin verjüngende Schaufel 3 und weist einen rechteckigen Querschnitt auf, dessen Höhe von den Enden des Skikörpers ausgehend zur Mitte hin zunimmt und dessen Breite von den Enden zur Mitte hin abnimmt, wodurch konkav gekrümmte Seitenflächen 4 gebildete sind. Die Unterseite des Skikörpers 1 bildet eine Lauffläche 5, deren seitliche Kanten in üblicher Weise durch metallischen Einlagen verstärkt sind. Der Skikörper 1 kann aus Holz, Kunststoff, Faserverbund-Werkstoffen und Metall sowie in Verbundbauweise aus mehreren dieser Materialien hergestellt sein.

Im mittleren Bereich ist auf der in Längsrichtung leicht konvex gekrümmten Oberseite 6 des Skikörpers 1 eine Halterung 7 zur Befestigung einer Bindung für den Schuh des Skifahrers angebracht. Die Halterung 7 besteht aus einer in einem Abstand von der Oberseite 6 angeordneten, ebenen Platte 8, die an ihrem vorderen und hinteren Ende jeweils zwei nach unten gerichtete Stützen 9, 10 trägt, deren freie Enden an dem Skikörper 1 befestigt sind. Die Befestigung der Stütze 9 ist so gestaltet, daß ihre Enden an dem Skikörper 1 ortsfest gehalten sind. Die Verbindung kann hierbei starr oder um eine in Querrichtung verlaufende Achse schwenkbar ausgeführt sein. Die Enden der Stützen 10 sind so an dem Skikörper 1 befestigt, daß eine begrenzte Relativbewegung zwischen den Stützen 10 und dem Skikörper 1 in Längsrichtung desselben möglich, in allen anderen Richtungen aber nicht möglich ist. Die beschriebene Befestigung der Halterung 7 an dem Skikörper 1 sorgt dafür, daß elastische Formänderungen des Skikörpers 1 unter Last durch die Halterung 7 nicht behindert werden. Der Skikörper 1 kann sich daher der jeweiligen Krümmung der Pistenoberfläche besser anpassen. Durch den Abstand der Stützen 9, 10 wird hierbei eine günstige Teilung der von der Halterung 7 ausgehenden Last auf den Skikörper 1 erreicht.

Auf der Oberseite 6 des Skikörpers 1 befindet sich unterhalb der Platte 8 und zwischen den Stützen 9, 10 ein Obergurtelement 11, das aus zwei parallelen, zur Aufnahme von Druckkräften geeigneten Stäben 12 besteht. Die Stäbe 12 haben eine nach oben gewölbte Krümmung und sind symmetrisch zur Mittelebene des Skikörpers 1 angeordnet. Ihre gekrümmten Mittelachsen liegen in zur Lauffläche 5 im wesentlichen senkrechten Ebenen. Die Stäbe 12 bestehen aus Rohren aus Leichtmetall und haben einen konstanten kreisförmigen Querschnitt. Die Enden der Stäbe 12 sind an Widerlagern 13, 14 abgestützt, die in einem Abstand von den Enden des Skikörpers 1 auf dessen Oberseite 6 befestigt sind. Die Widerlager 13, 14 bestehen aus flachen Blöcken, die an einer Seite Bohrungen haben, in die die Stäbe 12 eingesteckt sind. Zwischen den Widerlagern 13, 14 und den Stützen 9, 10 sind außerdem auf dem Skikörper 1 Führungselemente 15 befestigt. Die Führungselemente 15 haben jeweils zwei parallele Bohrungen, durch die die Stäbe 12 hindurchgesteckt sind. Der Durchmesser dieser Bohrungen ist größer als der Außendurchmesser der Stäbe 12, so daß die Stäbe 12 begrenzte Querbewegungen innerhalb der Bohrungen ausführen können. Die Führungselemente 15 dienen dazu, das Biegeknicken der Stäbe 12 bei Belastung des Skis zu begrenzen und ein seitliches Ausknicken der Stäbe 12 zu verhindern. In die Bohrungen der Führungselemente 15 eingesetzten Buchsen oder Ringe aus elastomerem Material können außerdem zur Dämpfung von Schwingungen beitragen.

Der Scheitelbereich 16 der gekrümmten Stäbe 12 befindet sich unter der Platte 8 in einem Abstand von dieser, so daß er unter der Einwirkung von an den Widerlagern 13, 14 auf die Stäbe 12 einwirkenden Druckkräften durch Biegeknicken der Stäbe 12 nach oben ausweichen kann. Dem Ausweichen des Scheitelbereichs 16 wirkt ein Abstützelement 17 entgegen, das an der Unterseite der Platte 8 angebracht ist. Das Abstützelement 17 besteht aus einem elastisch zusammendrückbaren Material, zum Beispiel Gummi oder Schaumgummi, und übt mit zunehmender Verformung durch die Stäbe 12 eine im vorbestimmten Maße wachsende Gegenkraft aus, die das Ausweichen der Scheitelbereiche 16 der Stäbe 12 zunehmend hemmt und schließlich auf einen Maximalwert begrenzt. Bei diesem Vorgang, der durch eine stärkere Belastung der Endbereiche des Alpinskis hervorgerufen wird, nimmt die Biegesteifigkeit des Alpinskis und damit der relative Traganteil seiner Endbereiche zu. Dies führt zu einer besseren Steuerbarkeit des Ski und infolge geringerer Verformungswege zu größerer Laufruhe. Das Verformungsverhalten des Alpinski kann zudem durch Änderung des Verformungswiderstands des Abstützelements 17 variiert und an die Bedürfnisse des Skifahrers angepaßt werden. Zum Variieren des Verformungswiderstands des Abstützelements 17 kann dieses gegen ein weicheres oder härteres ausgetauscht werden. Weitere Variationsmöglichkeiten bestehen in der Änderung der Länge der Stäbe 12 sowie ihrer anfänglichen Krümmung.

Zur Begrenzung der Verformung des Alpinskis bei Entlastung ist auf der Oberseite 6 zwischen den Stäben 12 ein Zugelement 18 in Form eines zugfesten Gewebebandes vorgesehen. Das Zugelement 18 liegt auf den Führungselementen 15 auf und ist durch diese in einem Abstand von der Oberseite 6 des Skikörpers 1 gehalten. Die Enden des Zugelements 18 sind an den Widerlagern 13, 14 befestigt. Bei unbelastetem Alpinski ist das Zugelement 18 leicht gespannt. Wird der Alpinski belastet, so verliert das Zugelement seine Spannung, kann aber bei Bedarf durch ein an der Platte 8 abgestütztes, nachgiebiges Spannelement nach Art eines Riemenspanners leicht unter Vorspannung gehalten werden.

Das Zugelement 18 hat beim Skifahren folgende Wirkung. Wird die Skispitze beim Einfahren in eine Mulde entlastet, so verringert das sich dann spannende Zugelement 18 die Entlastungsbewegung der Skispitze. Durch die Abstützung des Zugelements 18 an dem Widerlager 14 erhöht sich hierbei die dort auf das hintere Ende des Skikörpers einwirkende Zugkraft, wodurch eine leichte Anhebung des Skiendes bewirkt wird. Gelangt der Alpinski mit dem hinteren Ende in eine Mulde, so kehrt sich die Wirkung an Skispitze und Skiende um. Insgesamt wird durch dieses Verhalten des Alpinskis eine spürbare Verringerung von Vertikalschwingungen seiner Enden und ein ruhigerer, vor allem bei unebener Skipiste richtungsstabilerer Lauf erreicht. Die Reibung des Zugelements 18 an den Führungselementen 15 hat zudem einen schwingungsdämpfenden Effekt.

Das in den Figuren 3 bis 5 dargestellte Ausführungsbeispiel unterscheidet sich von dem vorherigen in den nachfolgend beschriebenen Merkmalen. Es sind die das Obergurtelement 11 bildenden, gekrümmten Stäbe 12 so an den Widerlagern 13, 14 befestigt, daß die Ebenen, in denen die gekrümmten Mittelachsen der Stäbe 12 liegen, etwa in einem Winkel von 45° zur Lauffläche 5 des Skikörpers 1 verlaufen, und zwar derart, daß die Ebenen oberhalb des Skikörpers 1 zusammentreffen. Diese Anordnung der Stäbe 12 hat den Vorteil, daß ihre benachbarten Enden einen größeren Abstand voneinander haben können, so daß die von den Stäben aufzunehmenden Druckkräfte näher an den Kanten des Skikörpers 1 wirksam sind und dadurch stärker zur Verringerung der Torsionsbeanspruchung des Skis beitragen.

Bedingt durch die geneigte Lage der Ebenen ihrer gekrümmten Mittelachsen sind die Stäbe 12 bei diesem Ausführungsbeispiel bestrebt, mit ihren Scheitelbereichen 16 eine Ausweichbewegung in Richtung der in Figur 5 gezeigten Pfeile auszuführen. Diese Ausweichbewegung wird hierbei zur Skimitte hin umgelenkt. Hierzu ist an der Unterseite der Platte 8 der Halterung 7 ein Lagerelement 20 mit einer ebenen Gleitfläche vorgesehen, an der die Scheitelbereiche 16 der Stäbe 12 anliegen. Werden die Stäbe 12 durch Druckkräfte belastet, so sind ihre Scheitelbereiche 16 durch das Lagerelement 20 daran gehindert, sich in Richtung der Pfeile zu bewegen, sondern sind gezwungen, in Richtung der Skimitte an dem Lagerelement 20 entlang zu gleiten. Zwischen den beiden Scheitelbereichen 16 ist ein federndes Abstützelement 21 angeordnet, das an dem Skikörper 1 befestigt ist und eine der Ausgleichbewegung der Scheitelbereiche 16 entgegenwirkende Federkraft erzeugt. Durch Veränderung der anfänglichen Federkraft und der Federkennlinie des Abstützelements 21 können die Biegesteifigkeit des Skis und seine Laufeigenschaften verändert werden.

Bei dem Ausführungsbeispiel gemäß den Figuren 3 bis 5 haben die Stäbe 12 zusätzlich die Funktion, das Biegeverhalten des Skis bei Entlastung zu beeinflussen. Hierzu sind die Stäbe 12 so in den Widerlagern 13, 14 befestigt, daß auch Zugkräfte übertragen werden können. Weiterhin sind zwischen den Stäben 12 und den Stützen 9, 10 der Halterung 7 nachgiebige Abstützelemente 22 vorgesehen, an denen die Stäbe 12 anliegen. Wird der Skikörper 1 beim Fahren an einem Ende plötzlich entlastet, so erzeugt die dadurch eingeleitete Bewegung des Skiendes in Richtung der Lauffläche an den Enden der Stäbe 12 eine Zugkraft. Unter der Wirkung dieser Zugkraft sind die Stäbe 12 bestrebt, ihre Krümmung durch Ausweichen in Richtung der Stützen 9, 10 zu verringern, wobei sie die nachgiebigen Abstützelemente 22 je nach Höhe der Zugkraft mehr oder weniger stark zusammendrücken. Durch Veränderung der Nachgiebigkeit der Abstützelemente 22 kann dieser Ausgleichsvorgang und damit das Biege- und Schwingungsverhalten des Skis ebenfalls beeinflußt werden.

Neben den beschriebenen Ausführungsbeispielen sind zahlreiche weitere Ausführungsformen des erfindungsgemäßen Alpinskis möglich. So kann beispielsweise die Zahl der das Obergurtelement bildenden Stäbe größer sein, wobei sowohl eine gerade als auch eine ungerade Stabanzahl in Frage in kommt. Neben der beschriebenen symmetrischen Anordnung der Stäbe kann zur Erzielung besonderer Laufeigenschaften auch eine unsymmetrische Anordnung vorgesehen sein, in dem beispielsweise Stäbe unterschiedlicher Länge oder unterschiedlicher Steifigkeit nebeneinander auf einem Skikörper angeordnet sind Auch die Nachgiebigkeit der mit den Stäben zusammenwirkenden Abstützelemente kann bei jedem Stab anders sein, um ein unsymmetrisches Verformungsverhalten des Alpinskis zu erreichen. Der erfindungsgemäße Alpinski bietet weiterhin die Möglichkeit, die das Biegeverhalten beeinflussenden Komponenten leicht auswechselbar oder hinsichtlich ihrer Wirkungsparameter verstellbar zu gestalten, um dem Skifahrer die Möglichkeit zu geben, vor Ort die Laufeigenschaften des Skis den jeweiligen Pistenverhältnissen anzupassen. Weiterhin kann der efindungsgemäße Ski nach Art eines Baukastensystems hergestellt werden, wobei die von einem Käufer gewünschten Eigenschaften durch Zusammenbau des Skis aus den hierfür geeigneten Einzelteilen in individuellem Zuschnitt verwirklicht werden kann.

## Patentansprüche

1. Alpinski mit einem eine Lauffläche (5) bildenden, langgestreckten Skikörper (1), einer auf der Oberseite des Skikörpers (1) angeordneten, und fest mit diesem verbundenen Halterung (7) zur Befestigung einer Bindung und wenigstens einem sich in Längsrichtung des Skikörpers (1) erstreckenden und Druckkräfte aufnehmenden Obergurtelement (11), wobei das Obergurtelement (11) derart ausgebildet ist, dass es unter der Einwirkung von Druckkräften bestrebt ist, sich durch Biegeknicken elastisch zu verformen, **dadurch gekennzeichnet, dass** das Obergurtelement (11) an dem Skikörper (1) angebracht ist und die Enden des Obergurtelementes (11) an dem Skikörper (1) abgestützt sind, und dass das Obergurtelement (11) zwischen seinen Enden relativ zum Skikörper (1) beweglich gelagert und derart ausgebildet ist, dass es unter Einwirkung von Druckkräften bestrebt ist, relativ zum Skikörper (1) eine Ausweichbewegung auszuführen und wobei an einer Platte (8) der Halterung (7) zur Befestigung einer Bindung oder an dem Skikörper (1) Abstützelemente (17; 21, 22) vorgesehen sind, die durch Ausübung einer Gegenkraft der Ausweichbewegung des Obergurtelements (11) entgegenwirken.

2. Alpinski nach Anspruch 1, **dadurch gekennzeichnet, dass** das Obergurtelement (11) aus wenigstens einem leicht gekrümmten Stab (12) besteht, der nach Art eines Bogens den Skikörper (1) überspannt.

3. Alpinski nach einem der Ansprüche 1 oder 2, **dadurch gekennzeichnet, dass** das Obergurtelement (11) aus mehreren, leicht gekrümmten Stäben (12) gebildet ist, die den Skikörper überspannend nebeneinander angeordnet sind.

4. Alpinski nach Anspruch 2, **dadurch gekennzeichnet, dass** der Stab (12) in Bezug auf den Skikörper so angeordnet ist, dass die durch seine gekrümmte Längsachse bestimmte Ebene senkrecht zur Lauffläche (5) des Skikörpers (1) ausgerichtet ist.

5. Alpinski nach Anspruch 2, **dadurch gekennzeichnet, dass** der Stab (12) in Bezug auf den Skikörper (1) so angeordnet ist, dass die durch seine gekrümmte Längsachse bestimmte Ebene zur Lauffläche (5) des Skikörpers (1) geneigt ist.

6. Alpinski nach Anspruch 5, **dadurch gekennzeichnet, dass** wenigstens zwei Stäbe (12) so angeordnet sind, dass die durch ihre gekrümmten Längsachsen bestimmten Ebenen oberhalb des Skis aufeinandertreffen.

7. Alpinski nach Anspruch 2, **dadurch gekennzeichnet, dass** zwischen beiderseits der Mitte des Skikörpers (1) angeordneten Stäben (12) ein Zwischenraum vorgesehen ist, in den sich die Scheitelbereiche (16) der Stäbe unter der Wirkung von Druckkräften hineinbewegen können.

8. Alpinski nach einem der vorhergehenden Ansprüche, **dadurch gekennzeichnet, dass** die Halterung (7) zur Befestigung der Bindung derart mit dem Skikörper (1) verbunden ist, dass die elastische Verformbarkeit des Skikörpers (1) nicht beeinträchtigt ist.

9. Alpinski nach einem der vorhergehenden Ansprüche, **dadurch gekennzeichnet, dass** die Halterung (7) wenigstens zwei in Längsrichtung in einem Abstand voneinander angeordnete Stützen (9,10) aufweist, wobei eine Stütze fest und die andere Stütze längsbeweglich mit dem Skikörper (1) verbunden ist.

10. Alpinski nach einem der vorhergehenden Ansprüche, **dadurch gekennzeichnet, dass** die Halterung (7) zur Befestigung der Bindung die Platte (8) aufweist, die sich oberhalb des Obergurtelements (11) erstreckt und an ihrer Unterseite ein Abstützelement (17) zur Abstützung des Obergurtelements (11) trägt.

11. Alpinski nach Anspruch 10, **dadurch gekennzeichnet, dass** das Abstützelement (17) aus einer durch das Obergurtelement (11) zusammendrückbaren Feder besteht.

12. Alpinski nach Anspruch 10, **dadurch gekennzeichnet, dass** das Abstützelement aus einem Lagerelement (20) mit einer Gleitfläche besteht, auf der das Obergurtelement (11) quer zu seiner Längsrichtung gleitet.

13. Alpinski nach einem der vorhergehenden Ansprüche, **dadurch gekennzeichnet, dass** die Abstützung wenigstens eines Endes des Obergurtelements (11) oder eines dieses bildenden Stabes (12) in Längsrichtung des Skikörpers (1) verstellbar ist.

14. Alpinski nach Anspruch 2, **dadurch gekennzeichnet, dass** im Abstand von den an dem Skikörper (1) befestigten Enden des Stabes (12) wenigstens ein Führungselement (15) vorgesehen ist, in dem der Stab (12) längsverschieblich geführt ist.

15. Alpinski nach Anspruch 14, **dadurch gekennzeichnet, dass** das Führungselement (15) so gestaltet ist, dass es eine begrenzte Querbewegung des Stabes (12) in Richtung der durch seine gekrümmte Längsachse bestimmten Ebene zulässt.

16. Alpinski nach einem der vorhergehenden Ansprüche, **dadurch gekennzeichnet, dass** auf das Obergurtelement (11) einwirkende Dämpfungselemente vorgesehen sind, welche die bei Druckbeanspruchung auftretenden Ausgleichsbewegungen des Obergurtelements (11) dämpfen.

17. Alpinski nach einem der vorhergehenden Ansprüche, **dadurch gekennzeichnet, dass** auf der Oberseite des Skikörpers (1) ein Zugelement (18) angeordnet ist, das sich in Längsrichtung des Skikörpers (1) erstreckt und dessen Enden an den Endbereichen des Skikörpers (1) befestigt sind, wobei der Skikörper (1) an wenigstens einer Stelle zwischen den Enden des Zugelements (18) eine von dem Skikörper (1) abstehende Stütze aufweist, auf der das gespannte Zugelement (18) aufliegt.

18. Alpinski nach einem der vorhergehenden Ansprüche, **dadurch gekennzeichnet, dass** die Enden des Obergurtelements (11) durch eine Druckkräfte und Zugkräfte übertragende Verbindung mit dem Skikörper (1) verbunden sind und dass das Obergurtelement (11) derart ausgebildet und/oder gelagert ist, dass es unter der Einwirkung von Zugkräften bestrebt ist, sich elastisch zu verformen.

## Claims

1. Alpine ski with an elongate ski body (1) constituting a running surface (5), a holder (7) disposed on the top face of the ski body (1) and fixedly connected to it for securing a binding and at least one top belt element (11) extending in the longitudinal direction of the ski body (1) and absorbing compression forces, and the top belt element (11) is designed so that it tries to deform elastically under the effect of compression forces by means of a buckling action, **characterised in that** the top belt element (11) is mounted on the ski body (1) and the ends of the top belt element (11) are supported on the ski body (1), and the top belt element (1) is mounted so as to be displaceable between its ends relative to the ski body (1) and is designed so that it tries to move aside from the ski body (1) under the effect of compression forces, and support elements (17; 21, 22) are provided on a plate (8) of the holder (7) for securing a binding or on the ski body (1), which counteract the movement of the top belt element (11) aside by expending an opposing force.

2. Alpine ski as claimed in claim 1, **characterised in that** the top belt element (11) comprises at least one slightly curved rod (12) which spans the ski body (1) in the manner of an arch.

3. Alpine ski as claimed in one of claims 1 or 2, **characterised in that** the top belt element (11) comprises several slightly curved rods (12) which are disposed adjacent to one another spanning the ski body.

4. Alpine ski as claimed in claim 2, **characterised in that** the rod (12) is disposed relative to the ski body so that the plane defined by its curved longitudinal axis is oriented perpendicular to the running surface (5) of the ski body (1).

5. Alpine ski as claimed in claim 2, **characterised in that** the rod (12) is disposed relative to the ski body (1) so that the plane defined by its curved longitudinal axis extends at an angle to the running surface (5) of the ski body (1).

6. Alpine ski as claimed in claim 5, **characterised in that** at least two rods (12) are provided and the planes defined by their curved longitudinal axes meet above the ski.

7. Alpine ski as claimed in claim 2, **characterised in that** a gap is provided between rods (12) disposed on either side of the middle of the ski body (1) into which the apex regions (16) of the rods are able to move under the effect of compression forces.

8. Alpine ski as claimed in one of the preceding claims, **characterised in that** the holder (7) for securing the binding is connected to the ski body (1) so that the ability of the ski body (1) to undergo elastic deformation is not impaired.

9. Alpine ski as claimed in one of the preceding claims, **characterised in that** the holder (7) has at least two supports (9, 10) spaced at a distance apart from one another in the longitudinal direction, and one support is fixedly connected to the ski body (1) and the other support is connected so that it is able to move longitudinally.

10. Alpine ski as claimed in one of the preceding claims, **characterised in that** the holder (7) for securing the binding incorporates the plate (8), which extends above the top belt element (11) and bears a support element (17) on its bottom face for supporting the top belt element (11).

11. Alpine ski as claimed in claim 10, **characterised in that** the support element (17) comprises a spring which can be compressed by the top belt element (11).

12. Alpine ski as claimed in claim 10, **characterised in that** the support element comprises a bearing element (20) with a slide surface on which the top belt element (11) slides transversely to its longitudinal direction.

13. Alpine ski as claimed in one of the preceding claims, **characterised in that** the support of at least one end of the top belt element (11) or a rod (12) forming it is displaceable in the longitudinal direction of the ski body (1).

14. Alpines ski as claimed in claim 2, **characterised in that** at least one guide element (15) is provided at a distance from the ends of the rod (12) secured to the ski body (1), in which the rod (12) is guided as it moves longitudinally.

15. Alpine ski as claimed in claim 14, **characterised in that** the guide element (15) is designed so that it permits a limited transverse movement of the rod (12) in the direction of the plane defined by its curved longitudinal axis.

16. Alpine ski as claimed in one of the preceding claims, **characterised in that** damping elements acting on the top belt element (11) are provided, which damp compensating movements of the top belt element (11) which occur on exposure to compression stress.

17. Alpine ski as claimed in one of the preceding claims, **characterised in that** a tension element (18) is disposed on the top face of the ski body (1) which extends in the longitudinal direction of the ski body (1) and the ends of which are secured to the end regions of the ski body (1), and the ski body (1) has a support standing proud of the ski body (1) at least at one point between the ends of the tension element (18), on which the tensed tension element (18) lies.

18. Alpine ski as claimed in one of the preceding claims, **characterised in that** the ends of the top belt element (11) are connected by a connection to the ski body (1) transmitting compression forces and tensile forces and the top belt element (11) is designed and/or mounted so that it tries to deform elastically under the effect of tensile forces.

## Revendications

1. Ski alpin avec un corps de ski oblong (1) formant une face de glissement (5), un organe de retenue (7) disposé sur le côté supérieur du corps de ski (1) et relié solidement à celui-ci pour l'attachement d'une fixation et avec au moins un élément de brin supérieur (11) s'étendant dans la direction longitudinale du corps de ski (1) et recevant des forces de pression, où l'élément de brin supérieur (11) est réalisé de façon que sous l'effet de forces de pression, il s'efforce à se déformer élastiquement par flambement avec flexion, **caractérisé en ce que** l'élément de brin supérieur (11) est fixé au corps de ski (1), et les extrémités de l'élément de brin supérieur (11) s'appuient sur le corps de ski (1), et **en ce que** l'élément de brin supérieur (11) est logé d'une manière mobile entre ses extrémités relativement au corps de ski (1) et est réalisé de telle sorte que sous l'effet de forces de pression, il s'efforce à exécuter relativement au corps de ski (1) un mouvement d'écartement, et où sont prévus à une plaque (8) de l'organe de retenue (7) pour l'attachement d'une fixation ou au corps de ski (1) des éléments d'appui (17; 21, 22) qui, en exerçant une contre-force, s'opposent au mouvement d'écartement de l'élément de brin supérieur (11).

2. Ski alpin selon la revendication 1, **caractérisé en ce que** l'élément de brin supérieur (11) est constitué d'au moins une tige légèrement courbée (12) qui, à la manière d'un arc, est tendue sur le corps de ski (1).

3. Ski alpin selon l'une des revendications 1 ou 2, **caractérisé en ce que** l'élément de brin supérieur (11) est formé par plusieurs tiges (12) légèrement courbées qui, en étant tendues sur le corps de ski, sont disposées les unes à côté des autres.

4. Ski alpin selon la revendication 2, **caractérisé en ce que** la tige (12) est disposée par rapport au corps de ski de façon que le plan défini par son axe longitudinal courbé soit orienté perpendiculairement à la face de glissement (5) du corps de ski (1).

5. Ski alpin selon la revendication 2, **caractérisé en ce que** la tige (12) est disposée par rapport au corps de ski (1) de façon que le plan défini par son axe longitudinal courbé soit incliné relativement à la face de glissement (5) du corps de ski (1).

6. Ski alpin selon la revendication 5, **caractérisé en ce qu'**au moins deux tiges (12) sont disposées de façon que les plans définis par leurs axes longitudinaux courbés se rencontrent au-dessus du ski.

7. Ski alpin selon la revendication 2, **caractérisé en ce qu'**il est prévu entre les tiges (12) disposées des deux côtés du milieu du corps de ski (1) un espace intermédiaire dans lequel peuvent s'engager les zones de sommet (16) des tiges sous l'effet de forces de pression.

8. Ski alpin selon l'une des revendications précédentes, **caractérisé en ce que** l'organe de retenue (7) pour l'attachement de la fixation est relié de telle sorte au corps de ski (1) que la déformabilité élastique du corps de ski (1) n'est pas altérée.

9. Ski alpin selon l'une des revendications précédentes, **caractérisé en ce que** l'organe de retenue (7) présente au moins deux supports (9, 10) espacés l'un de l'autre dans la direction longitudinale, un support étant relié solidement et l'autre support étant relié d'une manière longitudinalement mobile avec le corps de ski (1).

10. Ski alpin selon l'une des revendications précédentes, **caractérisé en ce que** l'organe de retenue (7) pour l'attachement de la fixation présente la plaque (8) qui s'étend au-dessus de l'élément de brin supérieur (11) et porte à son côté inférieur un élément d'appui (17) pour l'appui de l'élément de brin supérieur (11).

11. Ski alpin selon la revendication 10, **caractérisé en ce que** l'élément d'appui (17) est constitué d'un ressort compressible par l'élément de brin supérieur (11).

12. Ski alpin selon la revendication 10, **caractérisé en ce que** l'élément d'appui est constitué d'un élément de palier (20) avec une face de glissement sur laquelle glisse l'élément de brin supérieur (11) transversalement à sa direction longitudinale.

13. Ski alpin selon l'une des revendications précédentes, **caractérisé en ce que** l'appui d'au moins une extrémité de l'élément de brin supérieur (11) ou d'une tige (12) formant celui-ci est ajustable dans la direction longitudinale du corps de ski (1).

14. Ski alpin selon la revendication 2, **caractérisé en ce qu'**il est prévu à une distance des extrémités de la tige (12) fixées au corps de ski (1) au moins un élément de guidage (15) dans lequel la tige (12) est guidée d'une manière déplaçable longitudinalement.

15. Ski alpin selon la revendication 14, **caractérisé en ce que** l'élément de guidage (15) est configuré de façon à permettre un mouvement transversal limité de la tige (12) dans la direction du plan défini par son axe longitudinal courbé.

16. Ski alpin selon l'une des revendications précédentes, **caractérisé en ce que** des éléments d'amortissement agissant sur l'élément de brin supérieur (11) sont prévus qui amortissent des mouvements de compensation de l'élément de brin supérieur (11) se produisant lors d'une sollicitation en pression.

17. Ski alpin selon l'une des revendications précédentes, **caractérisé en ce qu'**il est disposé sur le côté supérieur du corps de ski (1) un élément de traction (18) qui s'étend dans la direction longitudinale du corps de ski (1) et dont les extrémités sont fixées aux zones d'extrémité du corps de ski (1), où le corps de ski (1) présente à au moins un emplacement entre les extrémités de l'élément de traction (18) un support dépassant du corps de ski (1) sur lequel repose l'élément de traction tendu (18).

18. Ski alpin selon l'une des revendications précédentes, **caractérisé en ce que** les extrémités de l'élément de brin supérieur (11) sont reliées par une liaison transmettant des forces de pression et des forces de traction au corps de ski (1), et **en ce que** l'élément de brin supérieur (11) est réalisé et/ou logé de façon que sous l'effet de forces de traction, il s'efforce à se déformer élastiquement.
